# EUROPÄISCHE PATENTSCHRIFT

(11) **EP 4 080 687 B1**
(45) Veröffentlichungstag und Bekanntmachung des Hinweises auf die Patenterteilung: **27.08.2025**
(21) Anmeldenummer: 21169675.2
(22) Anmeldetag: 21.04.2021
(51) Int. Cl.: H01R 13/187, H01R 13/193

(54) **STECKVERBINDERANORDNUNG UND STECKVERBINDUNG**
CONNECTOR ASSEMBLY AND CONNECTOR
AGENCEMENT DE CONNECTEUR ENFICHABLE ET CONNECTEUR ENFICHABLE

(43) Veröffentlichungstag der Anmeldung: 26.10.2022
(73) Patentinhaber: Rosenberger Hochfrequenztechnik GmbH & Co. KG, 83413 Fridolfing (DE)
(72) Erfinder: Hegenauer, Johannes, 83346 Bergen (DE); Jäkel, Thomas, 84524 Neuötting (DE); Blakborn, Willem, 83334 Inzell (DE); Gottanka, Johann, 84533 Marktl (DE)
(74) Vertreter: Lorenz, Markus

(56) Entgegenhaltungen:
- EP-A1- 2 690 716
- WO-A1-2011/053276
- DE-U1- 202018 104 493
- FR-A1- 2 794 293

## Beschreibung

### GEBIET DER ERFINDUNG

Die vorliegende Erfindung betrifft eine Steckverbinderanordnung mit den Merkmalen des Patentanspruchs 1 und eine Steckverbindung mit den Merkmalen des Patentanspruchs 15.

### TECHNISCHER HINTERGRUND

Zur Übertragung von Datensignalen und von elektrischen Versorgungsströmen werden Steckverbindungen eingesetzt. Die elektrische Kontaktierung zwischen dem Kontaktelement des Steckverbinders und dem zugehörigen Gegenkontaktelement des Gegensteckverbinders erfolgt insbesondere bei elektrischen Steckverbindungen für hohe Ströme und hohe elektrische Spannungen über dazwischen angeordnete Kontaktlamellen, die einen ausreichenden Kontaktdruck zwischen dem Kontaktelement und dem Gegenkontaktelement verwirklichen.

Aus der DE 10 2013 217 256 B3 geht beispielhaft eine Steckverbindung mit einem stiftförmigen Kontaktelement, einem buchsenförmigen Gegenkontaktelement und einer dazwischen angeordneten Kontakthülse mit einzelnen Kontaktlamellen hervor. Eine derartige Steckverbindung wird beispielsweise in Elektro- oder Hybridfahrzeugen im Ladepfad zwischen der Ladeschnittstelle und der Batterie, im Traktionspfad zwischen der Batterie und dem Elektroantrieb oder in weiteren Hochvoltpfaden zwischen der Batterie und weiteren elektrischen Aggregaten eingesetzt.

Durch die zwischengeschaltete Kontakthülse sind zwischen dem Kontaktelement und dem Gegenkontaktelement zwei Kontaktübergänge verwirklicht, die die Transferimpedanz im Übertragungspfad zwischen dem Steckverbinder und dem Gegensteckverbinder erhöhen. Oxidationen an den Kontaktoberflächen der einzelnen Kontaktkomponenten, welche im Laufe der Zeit insbesondere bei Verwendung von Aluminium als Kontaktmaterial auftreten, verschlechtern die Transferimpedanz im Übertragungspfad zusätzlich. Der zunehmende Trend, immer höhere Ströme bzw. immer höhere elektrische Spannungen in Elektro- oder Hybridfahrzeugen insbesondere im Ladepfad zu übertragen, wird durch eine erhöhte Transferimpedanz im Übertragungspfad deutlich eingeschränkt.

Dies ist ein Zustand, den es zu verbessern gilt.

Zum technischen Hintergrund sei noch auf die folgenden Druckschriften verwiesen. Die EP 2 690 716 A1 betrifft ein elektrisches Anschlusselement, umfassend einen Grundkörper mit mindestens einem Anschlussabschnitt und mindestens einem Buchsenabschnitt, welcher wenigstens einen Kontaktarm zur Kontaktierung eines in den Buchsenabschnitt einführbaren Steckkontakts aufweist, wobei der Kontaktarm in einem Kontaktbereich, in welchem die Kontaktierung des eingeführten Steckkontakts erfolgt, in mindestens zwei Teilkontakte gegliedert ist. Zudem umfasst das elektrische Anschlusselemente eine den Grundkörper im Bereich des Buchsenabschnitts umgebende Überfeder, die mindestens einen Überfederarm aufweist, welcher zumindest in dem Kontaktbereich mit dem Kontaktarm zusammenwirkt, so dass dieser entgegen einer Rückstellkraft des Überfederarms auslenkbar ist. Die WO 2011/053276 A1 bezieht sich auf Buchsenanschlüsse die so ausgebildet sind, dass sie den Stiftkontakteingriff bzw. die Haltekraft verbessern. Die FR 2 794 293 A1 betrifft ein Kontaktelement mit einem Element, das in einen zylindrischen Leiterkörper einfügbar ist. Schließlich betrifft die DE 20 2018 104 493 U1 eine Feder mit einem Stabilisierungsmerkmal zur Verwendung mit einer elektrischen Anschlussbuchse. Die US 10,116,078 B1 betrifft ein elektrisches Anschlussverbindungssystem mit einem ersten Gehäuse, das einen ersten elektrischen Anschluss und eine Anschlusshaube aufweist, und mit einem zweiten Gehäuse, das so konfiguriert ist, dass es mit dem ersten Gehäuse zusammenpasst, wobei das zweite Gehäuse einen zweiten elektrischen Anschluss und einen Gleitblock aufweist.

### ZUSAMMENFASSUNG DER ERFINDUNG

Vor diesem Hintergrund liegt der vorliegenden Erfindung die Aufgabe zugrunde, eine Steckverbindung insbesondere für die Übertragung von höheren Strömen bzw. von höheren elektrischen Spannungen zu schaffen, die eine minimierte Transferimpedanz zwischen den Kontaktelementen und den zugehörigen Gegenkontaktelementen aufweist.

Erfindungsgemäß wird diese Aufgabe durch eine Steckverbinderanordnung mit den Merkmalen des Patentanspruchs 1 gelöst.

Demgemäß ist vorgesehen:
Eine Steckverbinderanordnung aufweisend
- einen Steckverbinder und
- mehrere elektrische Leiter,
- wobei der Steckverbinder ein Steckverbindergehäuse aufweist,
- in dem ein axialer Endbereich jedes elektrischen Leiters eingefügt und befestigt ist,
- wobei an jedem elektrischen Leiter oder
an jedem Kontaktelement, das jeweils einteilig mit dem jeweiligen elektrischen Leiter verbunden ist, jeweils
- eine Kontaktfläche ausgebildet ist,
- die eingerichtet ist, eine Gegenkontaktfläche eines zugehörigen Gegenkontaktelements eines Gegensteckverbinders elektrisch zu kontaktieren,
- wobei die jeweilige Kontaktfläche jeweils eine Richtungskomponente in einer zu einer Längsachsrichtung des jeweiligen elektrischen Leiters ersten orthogonalen Richtung aufweist,
- wobei im Steckverbindergehäuse für jeden elektrischen Leiter jeweils wenigstens ein Federelement angeordnet ist,
- welches jeweils mit dem jeweiligen elektrischen Leiter verbunden ist und
- eingerichtet ist, die Kontaktfläche gegen die Gegenkontaktfläche, welche eine Richtungskomponente in einer zu einer Längsachsrichtung des jeweiligen Gegenkontaktelements orthogonalen Richtung aufweist, in der zur Längsachsrichtung des jeweiligen elektrischen Leiters ersten orthogonalen Richtung zu drücken.

Die der vorliegenden Erfindung zugrunde liegende Erkenntnis/Idee besteht darin, die Anzahl der Kontaktübergänge in der Steckverbindung zu minimieren:
hierzu wird einerseits ein direkter Kontakt zwischen den Kontaktpartnern des Steckverbinders und des Gegensteckverbinders ohne Zwischenschaltung einer Kontakthülse mit Kontaktlamellen realisiert.

Andererseits wird die Kontaktfläche des zum Steckverbinder gehörigen Kontaktpartners entweder direkt im einzelnen elektrischen Leiter oder in einem mit dem einzelnen elektrischen Leiter einteilig ausgebildeten Kontaktelement ausgebildet.

Um einen ausreichenden Kontaktdruck zwischen den beiden Kontaktpartnern, d. h. zwischen der einzelnen Kontaktfläche im Steckverbinder und der zugehörigen Gegenkontaktfläche im Gegensteckverbinder, zu verwirklichen, ist für jeden in den Steckverbinder eingefügten elektrischen Leiter jeweils wenigsten ein Federelement vorgesehen, das jeweils den elektrischen Leiter und damit die zum elektrischen Leiter gehörige Kontaktfläche gegen die zugehörige Gegenkontaktfläche im Gegensteckverbinder drückt. Der elektrische Leiter ist somit zwischen dem Federelement und dem zugehörigen Gegenkontaktelement angeordnet.

Um den Bauraum für die Steckverbindung zu minimieren, sind im gesteckten Zustand der elektrischen Steckverbindung die elektrischen Leiter und die zugehörigen Gegenkontaktelemente jeweils in einer Richtung, welche zur Längsachse der elektrischen Leiter und gleichzeitig zur Längsachse der Gegenkontaktelemente jeweils orthogonal ist, zueinander anzuordnen. Die Längsachse des elektrischen Leiters und des zugehörigen Gegenkontaktelements sind somit seitlich zueinander beabstandet, d. h. in Richtung der Quererstreckung des elektrischen Leiters und des zugehörigen
Gegenkontaktelements zueinander angeordnet. In diesem Zusammenhang sei erwähnt, dass unter einer Längserstreckung bzw. einer Längsachse eines Körpers die größte Erstreckung bzw. die Richtung mit der größten Erstreckung eines Körpers und unter Quererstreckung die kleinere Erstreckung eines Körpers zu verstehen ist.

Die Kontaktfläche jedes elektrischen Leiters bzw. jedes Kontaktelements, das einteilig mit dem jeweiligen elektrischen Leiter verbunden ist, weist somit eine Richtungskomponente auf, welche orthogonal zur Längsachse des elektrischen Leiters bzw. des Gegenkontaktelements ist. Konsequenterweise drückt jedes Federelement, das mit einem elektrischen Leiter verbunden ist, die Kontaktfläche des elektrischen Leiters bzw. die Kontaktfläche des mit dem elektrischen Leiter einteilig verbundenen Kontaktelements in einer zur Längsachse des elektrischen Leiters ersten orthogonalen Richtung gegen die Gegenkontaktfläche am zugehörigen Gegenkontaktelement.

Über die einzelnen Federelemente wird während der Betriebslaufzeit jeweils eine konstante und ausreichende Kraft in einer zur Längsachse des elektrischen Leiters ersten orthogonalen Richtung von der Kontaktfläche auf die zugehörige Gegenkontaktfläche ausgeübt. Die Kontaktfläche, die komplementär zur Gegenkontaktfläche ausgebildet ist, kontaktiert folglich vollflächig ohne Lufteinschluss die zugehörige Gegenkontaktfläche. Eine Oxidation bzw. eine Korrosion der Kontaktfläche und der Gegenkontaktfläche ist somit vorteilhaft ausgeschlossen. Somit kann auch eine Verschlechterung der Transferimpedanz aufgrund von Oberflächenoxidation an den Kontakt- bzw. Gegenkontaktflächen über die Betriebslaufzeit vermieden werden.

Zusätzlich wird eine altersbedingte Kontaktermüdung, eine so genannte Kontaktrelaxation, im Kontaktbereich des elektrischen Leiters bzw. im Kontaktbereich des mit dem elektrischen Leiter einteilig verbundenen Kontaktelements wegen der permanenten Kraftbeaufschlagung durch das wenigstens eine Federelement verhindert.

Bei der Steckverbinderanordnung handelt es sich bevorzugt um eine Steckverbinderanordnung zur Übertragung eines hohen Stromes bzw. einer hohen elektrischen Spannung. Unter einem hohen Strom wird hierbei und im Folgenden ein zu übertragender Strom zwischen typischerweise 300 A und 600 A in einem Elektro- oder Hybridfahrzeug verstanden. Der Bereich der zu übertragenden hohen elektrischen Spannung in einem Elektro- oder Hybridfahrzeug liegt vorzugsweise zwischen 450 V und 1500 V und besonders bevorzugt zwischen 750 V und 1000 V.

Der elektrische Leiter ist bevorzugt als elektrischer Flachleiter ausgebildet. Unter einem elektrischen Flachleiter wird hierbei und im Folgenden ein elektrischer Leiter mit einer ersten Quererstreckung und einer zweiten Quererstreckung verstanden, bei dem die erste Quererstreckung größer, vorzugsweise ein Vielfaches größer, als die zweite Quererstreckung ist. Vorzugsweise ist die durch die erste Quererstreckung und die Längserstreckung gebildete Fläche des elektrischen Flachleiters planar ausgebildet. Vorzugsweise ist die erste Quererstreckung des elektrischen Flachleiters orthogonal zur zweiten Quererstreckung ausgerichtet und somit ein rechteckförmiges Querschnittsprofil realisiert.

Der elektrische Flachleiter kann je nach Anwendung als eine Stromschiene, d. h. als starrer elektrischer Flachleiter, oder als Kabel ausgeführt sein, dessen Litzen am axialen Ende jeweils zueinander kompaktiert sind. Im letzteren Fall ist der elektrische Flachleiter zumindest in einem axialen Endbereich starr ausgebildet. Schließlich kann der elektrische Flachleiter aufgrund seiner Dimensionierung und seines verwendeten Materials auch eine bestimmte Biegeelastizität zur flexiblen Verlegung in der Karosserie des Elektro- bzw. Hybridfahrzeugs aufweisen.

In der Steckverbinderanordnung sind vorzugsweise zwei elektrische Leiter zur Übertragung eines Gleich- oder Wechselstroms eingefügt. Denkbar sind aber auch drei elektrische Leiter zur Übertragung eines dreiphasigen Drehstroms oder ein ganzzahliges Vielfaches von elektrischen Leiter-Paaren zur Übertragung von mehreren Gleich- und/oder Wechselströmen.

Die Befestigung der einzelnen elektrischen Leiter im Steckverbindergehäuse der Steckverbinderanordnung erfolgt vorzugsweise formschlüssig mittels einer geeigneten Ausformung eines bestimmten Längsabschnitts der einzelnen elektrischen Leiter und eine passende Ausformung eines zugehörigen Kanals für den elektrischen Leiter im Steckverbindergehäuse. Denkbar ist aber auch eine kraftschlüssige und evtl. auch eine stoffschlüssige Fixierung der einzelnen elektrischen Leiter im Steckverbindergehäuse.

Das Steckverbindergehäuse, das ein- oder mehrteilig und vorzugsweise zweiteilig ausgeführt ist, weist eine Öffnung auf, durch die die elektrischen Leiter eingefügt sind. Zur Kontaktierung der elektrischen Leiter mit zugehörigen Gegenkontaktelementen weist das Steckverbindergehäuse eine weitere Öffnung auf, durch die die Gegenkontaktelemente des Gegensteckverbinders in eine gemeinsame Aufnahmekammer oder jeweils in einzelne Aufnahmekammern innerhalb des Steckverbindergehäuses einfügbar sind.

Im Steckverbindergehäuse sind nach gängigem Wissensstand geeignete Ausbildungen für die technische Funktionen Befestigung, Sicherung, Dichtung usw. realisiert. Schließlich ist das Steckverbindergehäuse aus einem geeigneten dielektrischen Werkstoff herzustellen und geeignet zu dimensionieren, um den für die Übertragung von hohen Strömen bzw. hohen elektrischen Spannungen notwendigen Anforderungen an die Durchschlagsfestigkeit in den Luft- und Kriechstrecken zu genügen.

Der elektrische Leiter und das mit dem elektrischen Leiter einteilig verbundene Kontaktelement sind vorzugsweise jeweils aus einem metallischen Werkstoff mit einer guten elektrischen Leitfähigkeit, einer hohen Reibfestigkeit und gleichzeitig einer geringen spezifischen Dichte herzustellen. Vorzugsweise wird Aluminium oder alternativ Kupfer verwendet. Zur Verbesserung des Kontaktwiderstands kommt als Beschichtungsmaterial vorzugsweise Silber zum Einsatz.

Die Einteiligkeit zwischen dem elektrischen Leiter und dem zugehörigen Kontaktelement erfolgt vorzugsweise stoffschlüssig beispielsweise mittels Lötens oder Schweißens.

Vorteilhafte Ausgestaltungen und Weiterbildungen ergeben sich aus den weiteren Unteransprüchen sowie aus der Beschreibung unter Bezugnahme auf die Figuren der Zeichnung.

Erfindungsgemäß weist die Kontaktfläche zur Richtungskomponente, die in einer zur Längsachsrichtung des elektrischen Leiters ersten orthogonalen Richtung gerichtet ist, zusätzlich eine Richtungskomponente in einer zur Längsachsrichtung des elektrischen Leiters und zur ersten orthogonalen Richtung zweiten orthogonalen Richtung auf. Konsequenterweise weist die Gegenkontaktfläche des zugehörigen Gegenkontaktelements nicht nur eine Richtungskomponente, die in einer zur Längsachsrichtung des Gegenkontaktelements orthogonalen Richtung gerichtet ist, zusätzlich eine Richtungskomponente in der Längsachsrichtung des Gegenkontaktelements auf.

Zusätzlich ist im Steckverbindergehäuse ein Befestigungselement angeordnet, welches eingerichtet ist, mit einem korrespondierenden Befestigungselement im Gegensteckverbinder eine Befestigung des Steckverbinders mit dem Gegensteckverbinder zu realisieren. Das Befestigungselement des Steckverbinders und das komplementäre Befestigungselement des Gegensteckverbinders bewirken einen ausreichenden Kontaktdruck zwischen den Kontaktflächen und den zugehörigen Gegenkontaktflächen in Längsachsrichtung des Gegenkontaktelements.

In diesem Fall wirkt jeweils eine Normalkraft von den einzelnen Kontaktflächen des Steckverbinders zu den zugehörigen Gegenkontaktflächen des Gegensteckverbinders, welche jeweils Richtungskomponente in Längsachsrichtung des Gegenkontaktelements und gleichzeitig eine Richtungskomponente orthogonal zur Längsachsrichtung des Gegenkontaktelements aufweist.

Da die einzelnen Kontaktflächen und die zugehörige Gegenkontaktflächen jeweils eine Richtungskomponente in Längsachsrichtung des Gegenkontaktelements und eine Richtungskomponente orthogonal zur Längsachsrichtung des Gegenkontaktelements aufweisen, kommt es im Steckprozess zu einer Relativbewegung zwischen den einzelnen Kontaktflächen und den zugehörigen Gegenkontaktflächen entlang der Kontaktfläche bzw. der Gegenkontaktfläche. Dies stellt ein Reibbewegung der Kontaktfläche an der zugehörigen Gegenkontaktfläche dar (Gleitreibung), die vorteilhaft mit einem Abrieb einer Oxidschicht an der Kontaktfläche und an der Gegenkontaktfläche verbunden ist. Im gesteckten Zustand von Steckverbinder und Gegensteckverbinder ist aufgrund der Haftreibung die vom Befestigungselement aufzubringende und in Steckrichtung wirkende Kontaktkraft vorteilhaft reduziert.

Die Kontaktfläche und die zugehörige Gegenkontaktfläche, die jeweils eine Richtungskomponente in Längsachsrichtung des Gegenkontaktelements und eine Richtungskomponente quer zur Längsachsrichtung des Gegenkontaktelements aufweisen, können jeweils entweder planar oder gewölbt ausgeformt sein. Bei einer gewölbten bzw. gekrümmten Ausformung ist sowohl eine konvexe oder eine konkave Wölbung in einer Richtung oder in zwei Richtungen möglich. Eine planare Kontaktfläche und eine planare Gegenkontaktfläche weisen jeweils dieselbe Orientierung auf. Eine gewölbte Kontaktfläche und eine gewölbte Gegenkontaktfläche weisen jeweils dieselbe Krümmung auf.

Das Befestigungselement ist in einer bevorzugten Ausprägung eine Befestigungsschraube. Die Befestigungsschraube ist in ihrer Längserstreckung, d. h. mit dem Schraubenschaft, in Längsachsrichtung der Gegenkontaktelemente gerichtet und ist in eine Schraubenhülse im Gegensteckverbinder einschraubbar. Die Schraubenhülse weist ein zum Außengewinde der Befestigungsschraube korrespondierendes Innengewinde auf. Die Schraubenhülse stellt somit das Befestigungsmittel des Gegensteckverbinders bzw. das Gegenbefestigungsmittel der Befestigung dar. Die Befestigungsschraube ist über eine im Steckverbindergehäuse in Längsachsrichtung der Gegenkontaktelemente ausgebildete Durchführung in das Steckverbindergehäuse einfügbar. Die Befestigung über eine Schraubverbindung bietet den Vorteil, eine ausreichend hohe Befestigungs- und Kontaktkraft und somit eine sichere Befestigung bzw. Kontaktierung zu verwirklichen.

Alternativ zu einer Schraubverbindung ist auch eine Rastverbindung als Befestigung zwischen dem Steckverbinder und dem Gegensteckverbinder denkbar. Am Steckverbindergehäuse können hierzu Rastmittel wie Rasthacken, Rastlaschen, Rastnasen, Federarme, Schnapphacken etc. und am Gegensteckverbindergehäuse zugehörige Gegenrastmittel wie Rastausnehmungen, Schnappaufnahmen etc. ausgebildet sein. Um einen ausreichenden Kontaktdruck in Längsachsrichtung der Gegenkontaktelemente zwischen den einzelnen Kontaktflächen und den zugehörigen Gegenkontaktflächen zu realisieren, ist bei einer Rastverbindung für jeden elektrischen Leiter jeweils ein zusätzliches Federelement vorzusehen, das mit dem jeweiligen elektrischen Leiter verbunden ist und die jeweilige Kontaktfläche gegen die zugehörige Gegenkontaktfläche in der Längsachsrichtung der Gegenkontaktelemente drückt. Das zusätzliche Federelement, das auf einen elektrischen Leiter eine Federkraft in Längsachsrichtung der Gegenkontaktelemente ausübt, ist somit in Längsachsrichtung der Gegenkontaktelemente auf der Seite des elektrischen Leiters innerhalb des Steckverbindergehäuses anzuordnen, die der Seite des elektrischen Leiters mit der Kontaktfläche gegenüberliegt.

Analog ist das Federelement, das auf einen elektrischen Leiter eine Federkraft quer zur Längsachsrichtung der Gegenkontaktelemente ausübt, in einer Richtung quer zur Längsachsrichtung der Gegenkontaktelemente auf der Seite des elektrischen Leiters innerhalb des Steckverbindergehäuses anzuordnen, die der Seite des elektrischen Leiters mit der Kontaktfläche gegenüberliegt.

Durch die Anordnung der Federelemente außerhalb des Kontaktierungsbereiches kann die Anzahl von Kontaktübergängen und somit die Transferimpedanz im Kontaktierungsbereich bei gleichzeitiger Ausbildung eines Kontaktdruckes zwischen den beiden Kontaktpartnern minimiert werden. Um den Kontaktdruck zwischen den beiden Kontaktpartnern zu realisieren und somit die Federspannung vom Federelement auf den elektrischen Leiter zu übertragen, ist das Federelement zwischen dem Steckverbindergehäuse und dem elektrischen Leiter in einem vorgespannten Zustand zu positionieren.

Das Federelement ist in einer bevorzugten Ausprägung als eine Federlasche in einer Metallplatte, vorzugsweise in einem Metallblech, ausgeformt. Eine derartige Realisierung begünstigt die Ausformung von mehreren Federlaschen in der Metallplatte. Die Beaufschlagung eines elektrischen Leiters mit mehreren Federlaschen einer Metallplatte ist insbesondere bei elektrischen Leitern mit mehreren parallelen Kontaktflächen und/oder bei einer flächigen Querschnittsgeometrie des elektrischen Leiters, beispielsweise bei einem elektrischen Flachleiter, vorteilhaft. Die Metallplatte mit den einzelnen Federlaschen kann somit zwischen dem Steckverbindergehäuse und dem elektrischen Flachleiter parallel zum elektrischen Flachleiter und somit parallel zu den einzelnen parallelen Kontaktflächen angeordnet sein. Auf diese Weise ist eine parallele und gleich hohe Kraftübertragung von den einzelnen Federlaschen auf die einzelnen Kontaktflächen des elektrischen Leiters jeweils in einer Richtung quer zur Längsachse der Gegenkontaktelemente gesichert.

Anstelle einer Federlasche, die aus einer Metallplatte ausgestanzt und gebogen ist, kann jede andere Federvariante für das Federelement angewendet werden, beispielsweise eine Schraubenfeder oder ein Element aus einem Elastomer.

Da die Kontaktfläche bzw. die Gegenkontaktfläche in einer bevorzugten Ausprägung jeweils eine Richtungskomponente in einer Längsachsrichtung der Gegenkontaktelemente und eine Richtungskomponente quer zur Längsachsrichtung der Gegenkontaktelemente aufweisen, sind bei einer seitlich beabstandeten Anordnung der Längsachsen des elektrischen Leiters und des zugehörigen Gegenkontaktelements im gesteckten Zustand des Steckverbinders und des Gegensteckverbinders mehrere Ausgestaltungsvarianten für die Kontaktierung denkbar, wie im Folgenden gezeigt wird. Hierbei sei erwähnt, dass die Längsachsen des elektrischen Leiters und des Gegenkontaktelements nicht nur seitlich zueinander beabstandet, sondern bevorzugt auch orthogonal zueinander orientiert sind.

In einer ersten Variante einer derartigen Kontaktierung ist der elektrische Leiter im axialen Endbereich quer zur Längsachse derart umzuformen, dass sich im umgeformten Bereich eine Kontaktfläche ausbildet, welche nicht nur eine Richtungskomponente in Längsachsrichtung des Gegenkontaktelements, sondern auch eine Richtungskomponente quer zur Längsachsrichtung des Gegenkontaktelements aufweist.

Bei einem elektrischen Flachleiter, dessen größere erste Querstreckung parallel zur Längsachse des Gegenkontaktelements verläuft, ist ein Umformen, vorzugsweise ein Stanzen und Biegen, des elektrischen Leiters in einer zur Längsachse des elektrischen Leiters ersten orthogonalen Richtung, d. h. in Richtung der kleineren zweiten Quererstreckung, erforderlich, um im axialen Endbereich des elektrischen Leiters eine derartige Kontaktfläche auszubilden.

Ein derartiges Umformen bei einem elektrischen Flachleiter, der derart zum Gegenkontaktelement positioniert und orientiert ist, kann beispielsweise ein lamellenförmig oder laschenförmig umgeformter Bereich sein, der mittels Stanzen und Biegen aus dem elektrischen Flachleiter hervorgeht. Während der lamellenförmige Bereich an beiden Enden am Flachleiter angebunden ist, ist der laschenförmige Bereich nur an einem Ende mit dem Flachleiter verbunden.

In einer zweiten Variante einer Kontaktierung ist der elektrische Leiter im axialen Endbereich einteilig mit einem Kontaktelement verbunden, an dem eine Kontaktfläche mit einer Richtungskomponente in einer Längsachsrichtung des Gegenkontaktelements und einer Richtungskomponente quer zur Längsachsrichtung des Gegenkontaktelements ausgeformt ist. Das Kontaktelement kann quer zur Längsachse des elektrischen Leiters oder am stirnseitigen Ende des elektrischen Leiters mit dem elektrischen Leiter verbunden sein. Wesentlich ist in beiden Fällen, dass sich das Kontaktelement ausgehend vom elektrischen Leiter in Richtung der Längsachse des zu kontaktierenden Gegenkontaktelements erstreckt und damit eine Kontaktierung mit dem Gegenkontaktelement realisierbar ist.

Eine derartige Ausformung am Kontaktelement kann beispielsweise lamellenförmig, laschenförmig, rippenförmig oder nasenförmig sein.

In einer dritten Variante einer Kontaktierung ist eine zur Längsachse des elektrischen Leiters seitliche Begrenzung des elektrischen Leiters derart ausgeformt, dass die ausgeformte seitliche Begrenzung des elektrischen Leiters die Kontaktfläche ausbildet. Die Seitenfläche des elektrischen Leiters wird hierbei komplementär zur Gegenkontaktfläche des zugehörigen Gegenkontaktelements ausgeformt. Die Ausformung der Seitenfläche als Kontaktfläche bezieht sich auf alle Aspekte des Flächenprofils wie beispielsweise Orientierung, Krümmung usw.

Bei einem elektrischen Flachleiter ist die als Kontaktfläche ausgeformte Seitenfläche gemäß der dritten Variante bevorzugt die kleinere Seitenfläche. Die kleinere zweite Quererstreckung des elektrischen Flachleiters verläuft hierbei parallel zur Längsachse des Gegenkontaktelements.

Bei einer derartigen Orientierung des elektrischen Flachleiters zur Längsachse des Gegenkontaktelements ist alternativ auch die Ausbildung einer Kontaktfläche an einem laschenförmig umgeformten Bereich des elektrischen Flachleiters denkbar. Schließlich ist auch ein Anbinden eines Kontaktelements mit einer laschen-, rippen- oder nasenförmigen Ausformung an der kleineren Seitenfläche im axialen Endbereich des elektrischen Flachleiters möglich.

Zur Übertragung eines Gleich- oder Wechselstromes sind in einem Steckverbinder parallel zwei elektrische Leiter eingefügt, die im gesteckten Zustand zwei im Gegensteckverbinder parallel angeordnete Gegenkontaktelemente kontaktieren. Da die Längsachsen der beiden elektrischen Leiter im gesteckten Zustand jeweils seitlich zu den Längsachsen der zugehörigen Gegenkontaktelemente angeordnet sind, können die beiden parallelen elektrischen Leiter enger beabstandet zueinander im Zwischenbereich zwischen den beiden Gegenkontaktelementen oder weiter beabstandet zueinander die beiden Gegenkontaktelemente jeweils einschließen. Für die Übertragung von mehreren Gleich- oder Wechselströmen sind die einzelnen Paare von elektrischen Leitern und die zugehörigen Paare von Gegenkontaktelementen jeweils parallel zueinander anzuordnen.

Zur Erhöhung der Stromtragfähigkeit zwischen dem elektrischen Leiter und dem zugehörigen Gegenkontaktelement sind am elektrischen Leiter mehrere parallele Kontaktflächen derart ausgebildet, dass sie jeweils mit einer zugehörigen Gegenkontaktfläche am Gegenkontaktelement kontaktierbar sind. Die parallelen Kontaktflächen können beispielsweise jeweils an einem von mehreren parallel am elektrischen Leiter umgeformten Bereichen ausgebildet sein.

Alternativ können die parallelen Kontaktflächen jeweils an einem gemeinsamen, mit dem elektrischen Leiter einteilig verbundenen Kontaktelement ausgebildet sein. Schließlich kann jedes der parallelen Kontaktflächen jeweils auch an einem separaten Kontaktelement ausgebildet sein, das jeweils einteilig mit dem elektrischen Leiter verbunden ist.

Da eine Kontaktfläche und eine zugehörige Gegenkontaktfläche nicht zwingend eine exakte Planarität und eine exakte Parallelität zueinander aufweisen können, was die Transferimpedanz verschlechtert, ist in einer bevorzugten Erweiterung des Kontaktierungssystem die einzelne Kontaktfläche in mehrere Teilkontaktflächen zerlegt. Eine derartige technische Maßnahme erhöht die Anzahl der Kontaktpunkte zwischen der Kontaktfläche und der Gegenkontaktfläche und verbessert somit die Transferimpedanz. Bei einem lamellen- oder laschenförmig umgeformten Bereich der Kontaktfläche des elektrischen Leiters ist die Kontaktpunktanzahl durch eine Schlitzung der lamellen- oder laschenförmig umgeformten Bereiche erzielbar. Auch bei einem rippen-, nasen- oder laschenförmig ausgeformten Kontaktbereich eines mit einem elektrischen Leiter einteilig verbundenen Kontaktelements kann die Kontaktpunktanzahl durch eine Schlitzung der rippen-, nasen- oder laschenförmig ausgeformten Kontaktbereiche erhöht werden.

In einer weiteren bevorzugten Ausprägung der Erfindung weist jede Kontaktfläche jeweils eine strukturierte Oberfläche, bevorzugt eine geriffelte Oberfläche, auf. Die strukturierte Oberfläche der Kontaktfläche kann auch eine Feinstruktur aus spitzen Erhöhungen, scharfkantigen Zähne bzw. scharfkantigen Graten aufweisen. Die strukturierte Oberfläche der Kontaktflächen verschlechtert die Transferimpedanz nur unerheblich, ermöglicht aber, eine Oxidschicht an der Gegenkontaktfläche beim Steckvorgang aufzubrechen. Zusätzlich können auch die Gegenkontaktflächen jeweils eine strukturierte Oberfläche zum Aufbrechen einer Oxidschicht auf der zugehörigen Kontaktfläche aufweisen.

Aufgrund der latenten Beaufschlagung der elektrischen Leiter mit der Federkraft der zugeordneten Federelemente kann es in Kombination mit einer Materialermüdung des dielektrischen Materials des Gegensteckverbindergehäuses über die Zeit zu einem unerwünschten Verschieben bzw. zu einem unerwünschten Kippen der zugehörigen Gegenkontaktelemente kommen. Zur mechanischen Stabilisierung des Kontaktierungssystems ist ein Klemmelement in eine Durchführung, welche im Steckverbindergehäuse in Längsachsrichtung der Gegenkontaktelemente ausgebildet ist, und in einer Ausnehmung, welche fluchtend zur Durchführung des Steckverbindergehäuses im Gegensteckverbindergehäuse ausgebildet ist, eingefügt. Das Klemmelement ist in der Ausnehmung des Gegensteckverbindergehäuses derart eingefügt, dass das Klemmelement mit den zur Ausnehmung benachbarten Bereichen des Gegensteckverbindergehäuse kraftschlüssig, bevorzugt über eine Presspassung, verbunden sind.

Durch die Presspassung zwischen dem Klemmelement und dem Gegensteckverbindergehäuse kommt es in einem Bereich des Gegensteckverbindergehäuses, in dem es ohne eine Verklemmung mit einem Klemmelement zu einer Materialermüdung kommen würde, vorteilhaft zu einer Materialverdichtung und damit zu einer Erhöhung der Materialfestigkeit. Ein Verschieben bzw. ein Kippen des Gegenkontaktelements und damit eine Erhöhung der Transferimpedanz sowie in einem extremen Szenario ein Kontaktverlust zwischen den elektrischen Leitern und dem zugehörigen Gegenkontaktelementen kann somit vorteilhaft vermieden werden.

Das Klemmelement ist bevorzugt aus einem dielektrischen Material hergestellt. In einer bevorzugten Anordnung der Kontaktpartner, bei der die beiden Gegenkontaktelemente zwischen den beiden elektrischen Leitern angeordnet sind, ist das Klemmelement in einer Ausnehmung zwischen den beiden Gegenkontaktelementen innerhalb des Gegensteckverbinders angeordnet. Das Klemmelement, in dem im gesteckten Zustand der Steckverbindung die Befestigungsschraube und die zugehörige Schraubenhülse angeordnet sind, weist einen hülsenförmigen Bereich auf.

Um eine Klemmwirkung zu erzielen, weist das Klemmelement wenigstens zwei Klemmbacken auf, welche vom hülsenförmigen Bereich des Klemmelements radial nach außen in zwei entgegengesetzten Richtungen ausgebildet sind. Diese beiden Klemmbacken sind jeweils in einer zwischen den beiden Gegenkontaktelementen ausgebildeten Ausnehmung angeordnet und verhindern ein Verschieben bzw. ein Kippen der Gegenkontaktelemente. Zur besseren mechanischen Stabilisierung des Klemmelements innerhalb des Gegensteckverbinders sind am Klemmelement vier Klemmbacken ausgebildet, welche jeweils ausgehend vom hülsenförmigen Bereich radial nach außen in den vier zueinander orthogonalen Richtungen ausgeformt sind. Die beiden weiteren Klemmbacken sind hierbei in einem Schlitz zwischen zwei Kontaktierungsbereichen der beiden Gegenkontaktelemente verankert.

In einer weiteren Anordnung der Kontaktpartner, bei der die beiden elektrischen Leiter zwischen den beiden Gegenkontaktelementen angeordnet sind, sind bevorzugt zwei Klemmelemente vorgesehen, die jeweils in einer Ausnehmung zwischen dem jeweiligen Gegenkontaktelement und der Außenwand des Gegensteckverbindergehäuses kraftschlüssig eingepresst sind. Die beiden Klemmelemente sind geeignet mit dem Befestigungselement, insbesondere mit der Befestigungsschraube zu verbinden.

Jedes Klemmelement ist jeweils mit dem Steckverbindergehäuse vorzugsweise formschlüssig, beispielsweise über eine Rastverbindung, verbindbar. Jedes dielektrisch ausgebildete Klemmelement ist außerdem mit dem Befestigungselement, insbesondere mit einer metallischen Befestigungsschraube, zu verbinden. Hierzu ist vorzugsweise eine metallische Hülse vorzusehen, die über eine Schraubverbindung mit der metallischen Befestigungsschraube und über eine Presspassung mit dem dielektrischen Klemmelement zu verbinden ist.

Von der Erfindung ist ebenfalls eine Steckverbindung mit abgedeckt. Die Steckverbindung weist die Steckverbinderanordnung mit dem Steckverbinder und einen zum Steckverbinder korrespondierenden Gegensteckverbinder auf. Hierbei kontaktiert die an jedem elektrischen Leiter der Steckverbinderanordnung jeweils ausgebildete Kontaktfläche bzw. die an jedem Kontaktelement der Steckverbinderanordnung jeweils ausgebildete Kontaktfläche jeweils die korrespondierende Gegenkontaktfläche, die an einem zugehörigen Gegenkontaktelement des Gegensteckverbinders jeweils ausgebildet ist.

Die zur Steckverbinderanordnung bereits erläuterten Merkmale sind analog auch für die Steckverbindung anwendbar.

Die obigen Ausgestaltungen und Weiterbildungen lassen sich, sofern sinnvoll, beliebig miteinander kombinieren.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1A,1B: eine Explosionsdarstellung der erfindungsgemäßen Steckverbinderanordung und des Gegensteckverbinders,
- Fig. 2A,2B: eine Längsschnittdarstellung und eine Draufsicht einer ersten Ausprägung einer Kontaktierung,
- Fig. 3A,3B: eine Längsschnittdarstellung und eine Draufsicht einer zweiten Ausprägung einer Kontaktierung,
- Fig. 4A,4B: eine Längsschnittdarstellung und eine Draufsicht einer dritten Ausprägung einer Kontaktierung,
- Fig. 5A,5B: eine Längsschnittdarstellung und eine Draufsicht einer vierten Ausprägung einer Kontaktierung,
- Fig. 6A,6B: eine Längsschnittdarstellung und eine Draufsicht einer fünften Ausprägung einer Kontaktierung,
- Fig. 7A,7B, 7C,7D: eine Draufsicht, eine Längsschnittdarstellung, eine erste und eine zweite Querschnittsdarstellung der erfindungsgemäßen Steckverbinderanordnung im nicht gesteckten Zustand,
- Fig. 7E,7F, 7G,7H: eine Draufsicht, eine Längsschnittdarstellung, eine erste und eine zweite Querschnittsdarstellung der erfindungsgemäßen Steckverbindung und
- Fig. 7I,7J, 7K: eine Querschnittsdarstellung, eine erste und eine zweite Längsschnittdarstellung des Gegensteckverbinders im nicht gesteckten Zustand.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Im Folgenden wird anhand der Explosionsdarstellung in Fig. 1A die Struktur der Steckverbinderanordnung und anhand der Explosionsdarstellung in Fig. 1B die Struktur des zugehörigen Gegensteckverbinders erläutert:
Die Steckverbinderanordnung 1 weist einen Steckverbinder 2 und zwei elektrische Leiter 3 auf. Da die beiden elektrischen Leiter 3 nicht nur als Verbindungselemente zu einem elektrischen Aggregat bzw. zu einem weiteren Steckverbinder, sondern auch als elektrische Kontakte des Steckverbinders 2 dienen, sind sie auch als Bestandteile des Steckverbinders 2 zu verstehen. Der Steckverbinder 2 weist ein Steckverbindergehäuse 4 auf. Die beiden elektrischen Leiter 3, die bevorzugt als elektrische Flachleiter ausgebildet sind, sind durch eine seitliche Öffnung 5 des Steckverbindergehäuses 4 in das Steckverbindergehäuse 4 einfügbar. Die Öffnung 5 des Steckverbindergehäuses 4 ist durch eine in Fig. 1A nicht dargestellte und zum Steckverbindergehäuse 4 gehörige Gehäusekappe verschließbar.

Im Steckverbindergehäuse 4 ist ferner quer zur Längsachse der elektrischen Leiter 3 eine Durchführung 6 ausgebildet, in die ein Klemmelement 7 eingefügt ist. Das Klemmelement 7 ist über ein Rastelement 8 mit einem zugehörigen Gegenrastelement, welches an der Innenwand der Durchführung 6 ausgebildet ist, am Steckverbindergehäuse 4 fixiert. Das Klemmelement 7 weist eine Durchführung 9 auf. Durch ein erstes Ende 10 der Durchführung 9 ist der Schraubenschaft einer Befestigungsschraube 11 einfügt, welcher aus einem zweiten Ende der Durchführung 9 zur Verschraubung mit einer Schraubenhülse des Gegensteckverbinders herausragt. Zur Befestigung der metallischen Befestigungsschraube 11 in der Durchführung 9 des dielektrischen Klemmelements 7 ist eine metallische Hülse 12 am ersten Ende 10 in die Durchführung 9 des Klemmelements 7 eingepresst. Die Befestigung der Befestigungsschraube 11 an der metallischen Hülse 12 erfolgt mittels einer Schraubverbindung zwischen dem Innengewinde der metallischen Hülse 12 und dem Außengewinde der Befestigungsschraube 11.

Jeder elektrischer Leiter 3 weist mehrere lamellenförmig umgeformte Bereiche 13 auf, die als Kontaktbereiche des elektrischen Leiters 3 dienen. Die in Fig. 1A dargestellten elektrischen Leiter 3 weisen beispielsweise jeweils zwei lamellenförmig umgeformte Bereiche 13 auf. Zur Erhöhung der Kontaktpunktanzahl sind die einzelnen lamellenförmig umgeformten Bereiche 13 wie in Fig. 1A angedeutet zusätzlich geschlitzt. Die beiden elektrischen Leiter 3 sind gemeinsam mit einer zugehörigen Metallplatte 14, an der mehrere Federelemente in der Form von Federlaschen 15 ausgeformt sind, durch die seitliche Öffnung 5 in den Steckverbinder 2 eingefügt.

Die beiden Metallplatten 14 mit den ausgeformten Federlaschen 15 sind in der in Fig. 1A dargestellten Variante eines Steckverbinders 2 zwischen der Außenwand 16 des Steckverbindergehäuses 4 und dem elektrischen Leiter 3 angeordnet, um den elektrischen Leiter 3 mit den zugehörigen Federlaschen 15 gegen eine im Steckverbindergehäuse 4 ausgebildete Innenwand 17 zu drücken. Die Innenwand 17 weist hierzu eine Ausformung auf, die komplementär zur Ausformung des elektrischen Leiters 3 zzgl. der lammellenförmig umgeformten Bereiche 13 ausgebildet ist. Die elektrischen Leiter 3, welche als elektrische Flachleiter ausgebildet sind, weisen jeweils einen beispielsweise S-förmig ausgeformten Längsabschnitt 18 auf, welcher an eine korrespondierend ausgeformte Innenwand 17 des Steckverbindergehäuses 4 mittels der Gehäusekappe gedrückt ist. Somit ist eine formschlüssige Fixierung der elektrischen Leiter 3 am Steckverbindergehäuse 4 realisiert.

Der Gegensteckverbinder 19 weist gemäß Fig. 1B ein Gegensteckverbindergehäuse 20 mit einer Öffnung 21 auf, durch die zwei Gegenkontaktelemente 22 in zugehörige im Gegensteckverbindergehäuse 20 ausgebildete Haltebereiche 23 eingefügt sind. Die Gegenkontaktelemente 22 weisen jeweils eine Anzahl von Gegenkontaktbereichen 24 auf, die der Anzahl von Kontaktbereichen, d. h. der Anzahl von umgeformten Bereichen 13, der elektrischen Leiter 3 entspricht. Die beiden Gegenkontaktbereiche 24 bilden mit dem verbindenden Verbindungsbereich 25 ein U-förmig geformtes Gegenkontaktelement 22.

Am axialen Ende der beiden Gegenkontaktbereiche 24, welche eine stiftförmige Längserstreckung und eine rechteckig geformte Quererstreckung aufweisen, ist jeweils eine Gegenkontaktfläche 26 ausgebildet. Jede Gegenkontaktfläche 26 des Gegenkontaktelements 22 weist jeweils ein korrespondierendes Flächenprofil zur zugehörigen Kontaktfläche 27 auf, welche jeweils im einem Kontaktbereich des zugehörigen elektrischen Leiters 3 ausgebildet ist. Somit weist die einzelne Kontaktfläche 27 jedes elektrischen Leiters 3 wie auch die einzelne Gegenkontaktfläche 26 jedes Gegenkontaktelements 22 jeweils eine Richtungskomponente in der bzw. entgegen der Längsachsrichtung des Gegenkontaktelements 22 und eine Richtungskomponente orthogonal zur Längsachsrichtung des Gegenkontaktelements 22 auf.

Durch die Öffnung 21 des Gegensteckverbindergehäuses 20 ist als Befestigungselement des Gegensteckverbinders 19 eine metallische Schraubenhülse 28 mit einem zum Außengewinde der Befestigungsschraube 11 komplementären Innengewinde in einen zugehörigen Haltebereich 29 eingefügt, welcher im Gegensteckverbindergehäuse 20 ausgebildet ist.

Im gesteckten Zustand des Steckverbinders 2 und des Gegensteckverbinders 19 ist eine Kontaktierung zwischen den Kontaktflächen 27 der beiden elektrischen Leiter 3 und den zugehörigen Gegenkontaktflächen 26 der Gegenkontaktelemente 22 möglich. Für die Kontaktierung der Kontaktflächen 27, welche auf den elektrischen Leitern 3 und den mit den elektrischen Leitern 3 einteilig verbundenen Kontaktelementen 31 ausgebildet sind, mit den zugehörigen Gegenkontaktflächen 26 der Gegenkontaktelemente 22, sind die Kontaktflächen 27 für die zugehörigen Gegenkontaktflächen 26 zugänglich. Hierzu weist das Steckverbindergehäuse 4 in der Darstellung der Fig. 1A im hinteren und unteren Bereich eine weitere Öffnung auf.

Bevor die erfindungsgemäße Steckverbinderanordnung 1, der zugehörige Steckverbinder 2 und der zugehörige Gegensteckverbinder 19 im nicht gesteckten Zustand und im gesteckten Zustand anhand diverser Ansichten und Schnitte in den Figuren 7A bis 7K im Detail erläutert werden, werden im Folgenden schematisch die einzelnen Ausprägungen einer Kontaktierung vorgestellt:
Aus den Figuren 2A und 2B geht eine erste Ausprägung einer Kontaktierung zwischen zwei elektrischen Leitern 3 und zwei zugehörigen Gegenkontaktelementen 22 hervor, bei der die Gegenkontaktelemente 22 im gesteckten Zustand der Steckverbindung 30 zwischen den beiden elektrischen Leitern 3 angeordnet sind. Die beiden elektrischen Leiter 3 sind jeweils als elektrische Flachleiter ausgebildet, wobei die größere Quererstreckung der elektrischen Flachleiters parallel zur Längsachse der Gegenkontaktelemente 22 orientiert ist.

Die lamellenförmig umgeformten Bereiche 13 der elektrischen Leiter 3 sind somit in Richtung der Befestigungsschraube 11 gerichtet. Die einzelnen Kontaktflächen 27 der elektrischen Leiter weisen somit eine Richtungskomponente in Längsachsrichtung der Gegenkontaktelemente 22, insbesondere in Richtung des Gegensteckverb 19 und eine Richtungskomponente orthogonal zur Längsachsrichtung der Gegenkontaktelemente 22, d. h. in Richtung der Befestigungsschraube, auf. Die Federlaschen 15 der Metallplatten 14 sind außerhalb der elektrischen Leiter 3 angeordnet und drücken die Kontaktflächen 27 der elektrischen Leiter 3 quer zur Längsachsrichtung der Gegenkontaktelemente 22 gegen die zugehörigen Gegenkontaktflächen 26 der Gegenkontaktelemente 22. Die Befestigungsschraube 11, die in der korrespondierenden Schraubenhülse 28 verschraubt ist, drückt das Steckverbindergehäuse 4 gegen das Gegensteckverbindergehäuse 20 und damit die Kontaktflächen 27 der elektrischen Leiter 3 in Längsachsrichtung des Gegenkontaktelements 22 gegen die Gegenkontaktflächen 26 der Gegenkontaktelemente 22.

In einer zweiten Ausprägung der Kontaktierung gemäß der Figuren 3A und 3B sind die elektrischen Leiter 3 zwischen den zugehörigen Gegenkontaktelementen 22 angeordnet. Die Metallplatten 14 mit den zugehörigen Federlaschen 15 sind somit innerhalb der elektrischen Leiter 3 angeordnet und drücken die lamellenförmig nach außen umgeformten Bereiche 13 mit den darin ausgebildeten Kontaktflächen 27 gegen die Gegenkontaktflächen 26 der zugehörigen Gegenkontaktelemente 22.

Bei der in den Figuren 4A und 4B dargestellten dritten Ausprägung einer Kontaktierung sind die Kontaktbereiche der elektrischen Leiter 3 nach innen in Richtung der Befestigungsschraube 11 gerichtet. Im Gegensatz zur ersten Ausprägung einer Kontaktierung sind die Kontaktflächen nicht im elektrischen Leiter 3 ausgebildet, sondern jeweils an einem rippen-, nasen-, lamellen- oder laschenförmig ausgeformtes Kontaktelement 31 realisiert, das einteilig, bevorzugt stoffschlüssig, mit dem zugehörigen elektrischen Leiter 3 verbunden ist.

In einer vierten Ausprägung einer Kontaktierung gemäß der Figuren 5A und 5B weisen die als elektrische Flachleiter ausgebildeten elektrischen Leiter 3 im Gegensatz zu den ersten drei Ausprägungen eine Orientierung der größeren Quererstreckung der elektrischen Flachleiter auf, die jeweils orthogonal zur Längsachse der Gegenkontaktelemente 22 orientiert ist.

Die Kontaktfläche 27 des einzelnen elektrischen Leiters 3 ist jeweils auf einer seitlichen Fläche 44 des elektrischen Leiters 3 - nämlich der seitlichen Fläche 44 des elektrischen Leiters 3 mit der jeweils kleineren Quererstreckung - ausgebildet, welche quer zur Längsachse der elektrisch Leiter 3 angeordnet ist. Die seitliche Fläche 44 der elektrischen Leiter 3 ist jeweils derart ausgeformt, dass sie eine Richtungskomponente in der Längsachsrichtung des Gegenkontaktelements 22 und eine Richtungskomponente orthogonal zur Längsachsrichtung des Gegenkontaktelements 22 aufweist.

In einer fünften Ausprägung einer Kontaktierung gemäß der Figuren 6A und 6B ist die größere Quererstreckung der elektrischen Flachleiter ebenfalls orthogonal zur Längsachse der Gegenkontaktelemente 22 orientiert. Bei der fünften Ausprägung ist ein axialer Endbereich 32 der elektrischen Leiter 3 derart verformt, dass sich am axialen Endbereich 32 der elektrischen Leiter 3 jeweils ein umgeformter Bereich 13 mit einer Kontaktfläche 27 ausbildet, die eine Richtungskomponente in der Längsachsrichtung des Gegenkontaktelements 22 und eine Richtungskomponente orthogonal zur Längsachsrichtung des Gegenkontaktelements 22 aufweist.

Die Umformung des axialen Endbereichs 32 der elektrischen Leiter 3 erfolgt jeweils durch einen Stanz- und Biegeprozess. Um eine höhere Kontaktpunktanzahl zu realisieren, können der umgeformte Bereich 13, wie in Fig. 6B angedeutet ist, auch geschlitzt ausgeformt sein. Denkbar ist auch eine Modifikation der fünften Ausprägung einer Kontaktierung, bei der der umgeformte Bereich 13 über ein entsprechend ausgeformtes Kontaktelement 31 realisiert ist, das einteilig beispielsweise mittels stoffschlüssiger Verbindung am axialen Endbereich 32 des einzelnen elektrischen Leiters 3 angebunden ist.

In den folgenden Figuren 7A bis 7K wird auf der Basis der ersten Ausprägung einer Kontaktierung gemäß der Figuren 2A und 2B die Steckverbinderanordnung 1, der Steckverbinder 2, der Gegensteckverbinder 19 und die Steckverbindung 30 im Detail erläutert:
Im nicht gesteckten Zustand einer erfindungsgemäßen Steckverbinderanordnung 1 gemäß der Figuren 7A, 7B, 7C und 7D sind zwei jeweils als elektrische Flachleiter ausgebildete elektrische Leiter 3 im Steckverbindergehäuse 4 des Steckverbinders 2 eingefügt. Ein S-förmig ausgeformter Längsabschnitt 18 jedes elektrisches Leiters 3 liegt gemäß Fig. 7B formschlüssig an einer entsprechend gewölbten Innenwand 17 des Steckverbindergehäuses 4 an. Zur Fixierung jedes elektrischen Leiters 3 im Steckverbindergehäuse 4 ist in der seitlichen Öffnung 5 des Steckverbindergehäuses 4 eine aus Übersichtlichkeitsgründen nicht dargestellte Gehäusekappe angeordnet, welche am Steckverbindergehäuse 4 fixiert ist und die beiden elektrischen Leiter gegen die Innenwand 17 des Steckverbindergehäuses 4 drückt.

Im axialen Endbereich 32 jedes elektrischen Leiters 3 sind jeweils beispielhaft zwei lamellenförmig umgeformte Bereiche 13 ausgebildet, welche jeweils über mehrere Schlitzungen mehrere Kontaktpunkte zur Kontaktierung mit einem zugehörigen Gegenkontaktelement 22 aufweisen. An jedem lamellenförmig umgeformten Bereich 13 des elektrischen Leiters 3 ist jeweils eine Kontaktfläche 27 mit einer Richtungskomponente in Längsachsrichtung des Gegenkontaktelements 22 und einer Richtungskomponente orthogonal Längsachsrichtung des Gegenkontaktelements 22 ausgebildet.

Jeder elektrische Leiter 3 ist im axialen Endbereich 32 mit den lamellenförmig umgeformten Bereichen 13 über die Federkraft von mehreren Federlaschen 15 gegen eine korrespondierend ausgeformte Innenwand 17 des Steckverbindergehäuses 4 gedrückt. Die einzelnen Federlaschen 15 sind an einer Metallplatte 14 ausgeformt, welche zwischen der Außenwand 16 des Steckverbindergehäuses 4 und dem axialen Endbereich 32 des einzelnen elektrischen Leiters 3 angeordnet ist.

Zur Kontaktierung der Kontaktflächen 27 der elektrischen Leiter 3 mit Gegenkontaktflächen 26 von zugehörigen Gegenkontaktelementen 22 weist das Steckverbindergehäuse 4 des Steckverbinders 2 im Bereich der Kontaktflächen 27 jeweils Aufnahmekammern 33 zur Aufnahme der Gegenkontaktelemente 22 auf (siehe hierzu die Figuren 7C und 7D).

In eine Durchführung 6, welche im Steckverbindergehäuse 4, insbesondere in der Innenwand 17 des Steckverbindergehäuses 4, in Richtung des Gegensteckverbinders 19 ausgebildet ist, ist ein Klemmelement 7 eingefügt (siehe hierzu die Figuren 7C und 7D).

Das Klemmelement 7 ragt aus der Durchführung 6 des Steckverbindergehäuse 4 heraus und in eine Ausnehmung 34 hinein, welche fluchtend zur Durchführung 6 des Steckverbindergehäuse 4 im Gegensteckverbindergehäuse 20 ausgebildet ist. Das Klemmelement 7 wird in die Ausnehmung 34 bei der Befestigung der Befestigungsschraube 11 in die Schraubenhülse 28 eingefügt. Hierzu ist das Klemmelement 7 mit der Befestigungsschraube 11 verbunden. Die Befestigungsschraube 11 ist zentrisch im Klemmelement 7 geführt. Hierzu weist das Klemmelement 7 einen hülsenförmigen Bereich 35 auf, in dessen Inneren die Befestigungsschraube 11 angeordnet ist.

Zur Durchführung und zur Befestigung der Befestigungsschraube 11 ist im Innern des hülsenförmigen Bereichs 35 des Klemmelements 7 ein hülsenförmiger Befestigungsabschnitt 36 mit einer Durchführung 9 ausgebildet, der an den hülsenförmigen Bereich 35 des Klemmelements 7 angebunden ist. Zur Befestigung der metallischen Befestigungsschraube 11 an den dielektrischen Befestigungsabschnitt 36 des Klemmelements 7 ist eine metallische Hülse 12 in den hülsenförmigen Befestigungsabschnitt 36 des Klemmelements 7 eingepresst und über eine Schraubverbindung mit der Befestigungsschraube 11 verbunden. Der Schraubenkopf 37 des Befestigungsschraube liegt an einem Flansch 38 der metallischen Hülse 12 an. Der Flansch 38 der metallischen Hülse 12 liegt an einer Stirnfläche 39 des Klemmelements 7 an und ein Flansch 40 des Klemmelements 7 liegt an einer Stirnfläche 41 des Steckverbindergehäuses 4 an.

Um ein Verklemmen des Klemmelements 7 mit dem Gegensteckverbindergehäuse 20 innerhalb der Ausnehmung 34 des Gegensteckverbindergehäuse 20 zu realisieren, sind am Klemmelement 7 vorzugsweise vier Klemmbacken 42 ausgebildet, welche vom hülsenförmigen Bereich 35 des Klemmelements 7 kreuzförmig radial nach außen gerichtet sind. Die kreuzförmig im Klemmelement 7 ausgebildeten Klemmbacken 42 des Klemmelements 7 weisen jeweils eine bestimmte Elastizität auf, um in die kreuzförmige Ausnehmung 34 im Gegensteckverbindergehäuse 20 einpressbar zu sein.

Die kreuzförmige Ausnehmung 34 ist zwischen den Haltebereichen 23 für die Gegenkontaktelemente 22 und dem Haltebereich 29 für die Schraubenhülse 28 im Gegensteckverbindergehäuses 20 ausgebildet.

Aus den Figuren 7I, 7J und 7K geht der Gegensteckverbinder 19 mit dem Gegensteckverbindergehäuse 20 hervor, in dem zwei Gegenkontaktelemente 22 mit jeweils zwei Gegenkontaktbereichen 24 angeordnet sind. Jedes Gegenkontaktelement 22 ist U-förmig ausgeformt, indem die beiden Gegenkontaktbereiche 24 über einen Verbindungsbereich 25 miteinander verbunden sind. Jedes Gegenkontaktelement 22 ist in einem zugehörigen im Gegensteckverbindergehäuse 20 ausgebildeten Haltebereichen 23 befestigt. In einem weiteren Haltebereich 29, der mittig zu den anderen Haltebereichen 23 im Gegensteckverbindergehäuse 20 ausgebildet ist, ist eine metallische Schraubenhülse 28 gelagert.

Die Figuren 7E, 7F, 7G und 7H stellen jeweils die Steckverbindung 30 im gesteckten Zustand des Steckverbinders 2 und des Gegensteckverbinders 19 dar:
Die Befestigungsschraube 11 ist in der Schraubenhülse 28 eingeschraubt, so dass der Steckverbinder 2 und der Gegensteckverbinder 19 zueinander fixiert sind. In den Aufnahmekammern 33 innerhalb des Steckverbindergehäuses 4 sind die Gegenkontaktelemente 22 des Gegensteckverbinders 19 eingefügt. Die Kontaktflächen 27 in den umgeformten Bereichen 13 der beiden elektrischen Leiter 3 kontaktieren jeweils die Gegenkontaktflächen 26 in den Gegenkontaktbereichen 24 der Gegenkontaktelemente 22.

## Patentansprüche

1. Steckverbinderanordnung (1) aufweisend
einen Steckverbinder (2) und mehrere elektrische Leiter (3), wobei der Steckverbinder (2) ein Steckverbindergehäuse (4) aufweist, in dem ein axialer Endbereich (32) jedes elektrischen Leiters (3) eingefügt und befestigt ist, wobei an jedem elektrischen Leiter (3) oder an jedem Kontaktelement (31), das jeweils einteilig mit dem jeweiligen elektrischen Leiter (3) verbunden ist, jeweils eine Kontaktfläche (27) ausgebildet ist, die eingerichtet ist, eine Gegenkontaktfläche (26) eines zugehörigen Gegenkontaktelements (22) eines Gegensteckverbinders (19) elektrisch zu kontaktieren, wobei die jeweiligen Kontaktfläche (27) jeweils eine Richtungskomponente in einer zu einer Längsachsrichtung des jeweiligen elektrischen Leiters ersten orthogonalen Richtung aufweist, wobei im Steckverbindergehäuse (4) für jeden elektrischen Leiter (3) jeweils wenigstens ein Federelement (15) angeordnet ist, welches jeweils mit dem jeweiligen elektrischen Leiter (3) verbunden ist und eingerichtet ist, die Kontaktfläche (27) gegen die Gegenkontaktfläche (26), welche eine Richtungskomponente in einer zu einer Längsachsrichtung des jeweiligen Gegenkontaktelements orthogonalen Richtung aufweist, in der zur Längsachsrichtung des jeweiligen elektrischen Leiters ersten orthogonalen Richtung zu drücken,
**gekennzeichnet dadurch**
**dass** die jeweiligen Kontaktfläche (27) zusätzlich eine Richtungskomponente in einer zur Längsachsrichtung des jeweiligen elektrischen Leiters (3) und zur ersten orthogonalen Richtung zweiten orthogonalen Richtung aufweist und im Steckverbindergehäuse (4) ein Befestigungselement (11) angeordnet ist, welches eingerichtet ist, bei einem Verbinden mit einem Befestigungselement (28) des Gegensteckverbinders (19) die Kontaktfläche (27) jedes elektrischen Leiters (3) bzw. jedes Kontaktelements (31) gegen die Gegenkontaktfläche (26) des zugehörigen Gegenkontaktelements (22), welche zusätzlich eine Richtungskomponente in der Längsachsrichtung des jeweiligen Gegenkontaktelements (22) aufweist, in der zweiten orthogonalen Richtung zu drücken.

2. Steckverbinderanordnung (1) nach Anspruch 1,
**gekennzeichnet dadurch**
**dass** das in dem Steckverbindergehäuse (4) angeordnete Befestigungselement als Befestigungsschraube (11) und das Befestigungselement des Gegensteckverbinders (19) als Schraubenhülse (28) ausgebildet ist.

3. Steckverbinderanordnung (1) nach Anspruch 1 oder 2, **gekennzeichnet dadurch**
**dass** die Federelemente (15) jeweils an einer Seite des elektrischen Leiters (3) im Steckverbindergehäuse (4) angeordnet sind, die derjenigen Seite des elektrischen Leiters (3) gegenüber liegt, an der die Kontaktfläche (27) ausgebildet ist.

4. Steckverbinderanordnung (1) nach einem der Ansprüche 1 bis 3, **gekennzeichnet dadurch**
**dass** die Federelemente, die mit dem elektrischen Leiter (3) verbunden sind, jeweils als eine Federlasche (15) in einer Metallplatte (14) ausgeformt sind.

5. Steckverbinderanordnung (1) nach einem der Ansprüche 1 bis 4, **gekennzeichnet dadurch**
**dass** jeder elektrischer Leiter (3) jeweils derart eingerichtet, dass dessen Längsachse in einem gesteckten Zustand des Steckverbinders (2) und des Gegensteckverbinders (19) zu einer Längsachse des zugehörigen Gegenkontaktelements (22) seitlich beabstandet angeordnet ist.

6. Steckverbinderanordnung (1) nach Anspruch 5,
**gekennzeichnet dadurch**
**dass** jeder elektrischer Leiter (3) jeweils derart lateral zur Längsachse des jeweiligen elektrischen Leiters (3) umgeformt ist, dass sich in einem umgeformten Bereich (13) des jeweiligen elektrischen Leiters (3) die jeweilige Kontaktfläche (27) ausbildet, oder jedes Kontaktelement (31) jeweils derart lateral zur Längsachse des jeweiligen elektrischen Leiters (3) ausgeformt ist, dass sich im jeweiligen Kontaktelement (31) die jeweilige Kontaktfläche (27) ausbildet.

7. Steckverbinderanordnung (1) nach Anspruch 6,
**gekennzeichnet dadurch**
**dass** der umgeformte Bereich (13) des elektrischen Leiters (3) jeweils bevorzugt lamellen- oder laschenförmig umgeformt ist bzw. die Kontaktelemente (31) jeweils bevorzugt lamellen-, laschen-, rippen- oder nasenförmig ausgeformt sind.

8. Steckverbinderanordnung (1) nach Anspruch 5,
**gekennzeichnet dadurch**
**dass** an jedem elektrischen Leiter (3) jeweils eine seitliche Fläche (44) derart ausgeformt ist, dass an der seitlichen Fläche (44) die jeweilige Kontaktfläche (27) ausgebildet ist, wobei die seitliche Fläche (44) quer zur Längsachse des jeweiligen elektrischen Leiters (3) angeordnet ist.

9. Steckverbinderanordnung (1) nach einem der Ansprüche 1 bis 8, **gekennzeichnet dadurch**
**dass** mehrere Kontaktflächen (27) jeweils an jedem elektrischen Leiter (3) oder jeweils an dem mit jedem elektrischen Leiter (3) jeweils verbundenen Kontaktelement (31) ausgebildet sind oder an mehreren mit jedem elektrischen Leiter (3) jeweils verbundenen Kontaktelementen (31) jeweils eine Kontaktfläche (27) ausgebildet ist, wobei jede Kontaktfläche (27) jeweils eingerichtet ist, eine zugehörige Gegenkontaktfläche (26) des zugehörigen Gegenkontaktelements (22) elektrisch zu kontaktieren.

10. Steckverbinderanordnung (1) nach einem der Ansprüche 1 bis 9, **gekennzeichnet dadurch**
**dass** jede Kontaktfläche (27) jeweils eine strukturierte Oberfläche, bevorzugt eine geriffelte Oberfläche, aufweist.

11. Steckverbinderanordnung (1) nach einem der Ansprüche 1 bis 10, **gekennzeichnet dadurch**
**dass** in wenigstens einer Durchführung (6), welche jeweils im Steckverbindergehäuse (4) in Richtung des Gegensteckverbinders (19) ausgebildet ist, jeweils ein Klemmelement (7) eingefügt ist, das jeweils eingerichtet ist, in einer zugehörigen Ausnehmung (34), welche fluchtend zur jeweiligen Durchführung (6) in einem Gegensteckverbindergehäuse (20) ausgebildet ist, einfügbar zu sein und kraftschlüssig mit dem Gegensteckverbindergehäuse (20) verbindbar zu sein.

12. Steckverbinderanordnung (1) nach Anspruch 11,
**gekennzeichnet dadurch**
**dass** das jeweilige Klemmelement (7) mit dem Befestigungselement verbunden ist, wobei das Befestigungselement eingerichtet ist, beim Verbinden mit dem Befestigungselement des Gegensteckverbinders (19) das jeweilige Klemmelement (7) in die zugehörige Ausnehmung (34) des Gegensteckverbindergehäuse (20) hineinzudrücken.

13. Steckverbinderanordnung (1) nach einem der Ansprüche 1 bis 12, **gekennzeichnet dadurch**
**dass** der elektrische Leiter (3) ein elektrischer Flachleiter ist.

14. Steckverbinderanordnung (1) nach einem der Ansprüche 1 bis 13, **gekennzeichnet dadurch**
**dass** der elektrische Leiter (3) zur Übertragung eines Stromes im Bereich zwischen 300 A und 600 A ausgebildet ist.

15. Steckverbindung (30) mit einer Steckverbinderanordnung (1) gemäß einem der Ansprüche 1 bis 14 und einem zum Steckverbinder (2) korrespondierenden Gegensteckverbinder (19), wobei die an jedem elektrischen Leiter (3) jeweils ausgebildete Kontaktfläche (27) bzw. die an jedem Kontaktelement (31) jeweils ausgebildete Kontaktfläche (27) jeweils die am zugehörigen Gegenkontaktelement (22) des Gegensteckverbinders (19) jeweils ausgebildete Gegenkontaktfläche (26) elektrisch kontaktiert.

## Claims

1. Plug connector assembly (1) having a plug connector (2) and a plurality of electrical conductors (3), wherein the plug connector (2) has a plug connector housing (4), in which an axial end region (32) of each electrical conductor (3) is inserted and fastened, wherein, at each electrical conductor (3) or at each contact element (31) which is in each case connected as a single piece to the respective electrical conductor (3), in each case a contact surface (27) is formed which is configured to electrically contact a mating contact surface (26) of an associated mating contact element (22) of a mating plug connector (19), wherein the respective contact surface (27) has in each case a directional component in a first direction orthogonal to a longitudinal axial direction of the respective electrical conductor, wherein in each case at least one spring element (15) is arranged in the plug connector housing (4) for each electrical conductor (3), which is connected in each case to the respective electrical conductor (3), and is configured to press the contact surface (27) against the mating contact surface (26), which has a directional component in a direction orthogonal to a longitudinal axial direction of the respective mating contact element, in the first direction orthogonal to the longitudinal axial direction of the respective electrical conductor, **characterized in that** the respective contact surface additionally has a directional component in a second direction orthogonal to the longitudinal axial direction of the electrical conductor (3) and to the first orthogonal direction, and arranged in the plug connector housing (4) is a fastening element (11) which is configured, when connected to a fastening element (28) of the mating plug connector (19), to press in the second orthogonal direction the contact surface (27) of each electrical conductor (3) or each contact element (31) against the mating contact surface (26) of the associated mating contact element (22), said mating contact surface additionally having a directional component in the longitudinal axial direction of the respective mating contact element (22).

2. Plug connector assembly (1) according to Claim 1, **characterized in that** the fastening element arranged in the plug connector housing (4) is designed as a fastening screw (11), and the fastening element of the mating plug connector (19) is designed as a screw sleeve (28).

3. Plug connector assembly (1) according to Claim 1 or 2, **characterized in that** the spring elements (15) are arranged in each case on that side of the electrical conductor (3) in the plug connector housing (4) which is situated opposite that side of the electrical conductor (3) on which the contact surface (27) is formed.

4. Plug connector assembly (1) according to one of Claims 1 to 3, **characterized in that** the spring elements which are connected to the electrical conductor (3) are in each case shaped as a spring tab (15) in a metal plate (14).

5. Plug connector assembly (1) according to one of Claims 1 to 4, **characterized in that** each electrical conductor (3) is in each case configured in such a way that its longitudinal axis is arranged, in a plugged state of the plug connector (2) and the mating plug connector (19), laterally spaced apart from a longitudinal axis of the associated mating contact element (22).

6. Plug connector assembly (1) according to Claim 5, **characterized in that** each electrical conductor (3) is deformed in each case laterally with respect to the longitudinal axis of the respective electrical conductor (3) in such a way that the respective contact surface (27) is formed in a deformed region (13) of the respective electrical conductor (3), or each contact element (31) is shaped in each case laterally with respect to the longitudinal axis of the respective electrical conductor (3) in such a way that the respective contact surface (27) is formed in the respective contact element (31).

7. Plug connector assembly (1) according to Claim 6, **characterized in that** the deformed region (13) of the electrical conductor (3) is deformed in each case preferably as a strip or tab and the contact elements (31) are shaped in each case preferably as a strip, tab, rib or lug.

8. Plug connector assembly (1) according to Claim 5, **characterized in that** a lateral surface (44) is shaped in each case on each electrical conductor (3) in such a way that the respective contact surface (27) is formed on the lateral surface (44), wherein the lateral surface (44) is arranged transversely to the longitudinal axis of the respective electrical conductor (3).

9. Plug connector assembly (1) according to one of Claims 1 to 8, **characterized in that** a plurality of contact surfaces (27) are formed in each case on each electrical conductor (3) or in each case on the contact element (31) connected in each case to each electrical conductor (3), or a contact surface (27) is formed in each case on a plurality of contact elements (31) connected in each case to each electrical conductor (3), wherein each contact surface (27) is in each case configured to electrically contact an associated mating contact surface (26) of the associated mating contact element (22).

10. Plug connector assembly (1) according to one of Claims 1 to 9, **characterized in that** each contact surface (27) has in each case a structured surface, preferably a grooved surface.

11. Plug connector assembly (1) according to Claims 1 to 10, **characterized in that** in each case a clamping element (7) is inserted into at least one passage (6), which is formed in each case in the plug connector housing (4) in the direction of the mating plug connector (19), and is configured so that it can be inserted into an associated recess (34) which is formed in a mating plug connector housing (20), flush with the respective passage (6) and so that it can be connected to the mating plug connector housing (20) in a force-fitting fashion.

12. Plug connector assembly (1) according to Claim 11, **characterized in that** the respective clamping element (7) is connected to the fastening element, wherein the fastening element is configured, when connected to the fastening element of the mating plug connector (19), to press the respective clamping element (7) into the associated recess (34) of the mating plug connector housing (20).

13. Plug connector assembly (1) according to one of Claims 1 to 12, **characterized in that** the electrical conductor (3) is a flat electrical conductor.

14. Plug connector assembly (1) according to one of Claims 1 to 13, **characterized in that** the electrical conductor (3) is designed to transmit a current in the range between 300 A and 600 A.

15. Plug connection (30) with a plug connector assembly (1) according to one of Claims 1 to 14 and a mating plug connector (19) corresponding to the plug connector (2), wherein the contact surface (27) formed in each case on each electrical conductor (3) and the contact surface (27) formed in each case on each contact element (31) in each case electrically contact the mating contact surface (26) formed in each case on the associated mating contact element (22) of the mating plug connector (19).

## Revendications

1. Agencement de connecteur enfichable (1) présentant un connecteur (2) et plusieurs conducteurs électriques (3), le connecteur (2) présentant un boîtier de connecteur (4) dans lequel est insérée et fixée une zone d'extrémité axiale (32) de chaque conducteur électrique (3), dans lequel sur chaque conducteur électrique (3) ou sur chaque élément de contact (31), qui est relié d'un seul tenant au conducteur électrique respectif (3), est formée à chaque fois une surface de contact (27) qui est conçue pour établir un contact électrique avec une surface de contact homologue (26) d'un élément de contact homologue correspondant (22) d'un connecteur homologue (19), dans lequel la surface de contact respective (27) présente à chaque fois une composante directionnelle dans une première direction orthogonale à une direction d'axe longitudinal du conducteur électrique respectif, dans lequel dans le boîtier de connecteur (4) est disposé à chaque fois au moins un élément de ressort (15) pour chaque conducteur électrique (3), qui est relié à chaque fois au conducteur électrique respectif (3) et est conçu pour presser dans la première direction orthogonale à la direction d'axe longitudinal du conducteur électrique respectif la surface de contact (27) contre la surface de contact homologue (26), laquelle présente une composante directionnelle dans une direction orthogonale à une direction d'axe longitudinal de l'élément de contact homologue respectif, **caractérisé en ce que** la surface de contact respective (27) présente en outre une composante directionnelle dans une seconde direction orthogonale à la direction d'axe longitudinal du conducteur électrique respectif (3) respectif et à la première direction orthogonale et dans le boîtier de connecteur (4) est disposé un élément de fixation (11) qui est conçu, lorsqu'il est connecté à un élément de fixation (28) du connecteur homologue (19), pour pousser dans la seconde direction orthogonale, la surface de contact de chaque conducteur électrique (3), respectivement de chaque élément de contact (31), contre la surface de contact homologue (26) de l'élément de contact homologue correspondant (22), laquelle présente en outre une composante directionnelle dans la direction d'axe longitudinal de l'élément de contact homologue correspondant (22).

2. Agencement de connecteur enfichable (1) selon la revendication 1, **caractérisé en ce que** l'élément de fixation disposé dans le boîtier de connecteur (4) est réalisé sous la forme d'une vis de fixation (11) et l'élément de fixation du connecteur homologue (19) est réalisé sous la forme d'un manchon à vis (28).

3. Agencement de connecteur enfichable (1) selon la revendication 1 ou 2, **caractérisé en ce que** les éléments de ressort (15) sont disposés à chaque fois sur un côté du conducteur électrique (3) dans le boîtier de connecteur (4) qui est opposé au côté du conducteur électrique (3) sur lequel est formée la surface de contact (27).

4. Agencement de connecteur enfichable (1) selon l'une des revendications 1 à 3, **caractérisé en ce que** les éléments de ressort qui sont reliés au conducteur électrique (3) sont à chaque fois réalisés sous la forme d'une languette à ressort (15) dans une plaque métallique (14).

5. Agencement de connecteur enfichable (1) selon l'une des revendications 1 à 4, **caractérisé en ce que** chaque conducteur électrique (3) est à chaque fois conçu de telle sorte que son axe longitudinal soit disposé latéralement à distance d'un axe longitudinal de l'élément de contact homologue correspondant (22) dans un état enfiché du connecteur (2) et du connecteur homologue (19).

6. Agencement de connecteur enfichable (1) selon la revendication 5, **caractérisé en ce que** chaque conducteur électrique (3) est façonné à chaque fois latéralement à l'axe longitudinal du conducteur électrique respectif (3) de telle sorte que la surface de contact respective (27) soit formée dans une zone façonnée (13) du conducteur électrique respectif (3), ou chaque élément de contact (31) est formé à chaque fois latéralement à l'axe longitudinal du conducteur électrique respectif (3) de telle sorte que la surface de contact respective (27) soit formée dans l'élément de contact respectif (31).

7. Agencement de connecteur enfichable (1) selon la revendication 6, **caractérisé en ce que** la zone façonnée (13) du conducteur électrique (3) est façonné à chaque fois de préférence manière lamellaire ou en forme de languette, respectivement les éléments de contact (31) sont à chaque fois formés de préférence de manière lamellaire, en forme de languette, en forme de nervure ou en forme de nez.

8. Agencement de connecteur enfichable (1) selon la revendication 5, **caractérisé en ce que** sur chaque conducteur électrique (3) est formée à chaque fois une surface latérale (44) de telle sorte que la surface de contact respective (27) soit formée sur la surface latérale (44), la surface latérale (44) étant disposée transversalement à l'axe longitudinal du conducteur électrique respectif (3).

9. Agencement de connecteur enfichable (1) selon l'une des revendications 1 à 8, **caractérisé en ce que** plusieurs surfaces de contact (27) sont formées à chaque fois sur chaque conducteur électrique (3) ou à chaque fois sur l'élément de contact (31) à chaque fois relié à chaque conducteur électrique (3) ou une surface de contact (27) est à chaque fois formée sur plusieurs éléments de contact (31) reliés à chaque conducteur électrique (3), dans lequel chaque surface de contact (27) est à chaque fois conçue pour établir un contact électrique avec une surface de contact homologue correspondante (26) de l'élément de contact homologue correspondant (22).

10. Agencement de connecteur enfichable (1) selon l'une des revendications 1 à 9, **caractérisé en ce que** chaque surface de contact (27) présente à chaque fois une surface structurée, de préférence une surface rainurée.

11. Agencement de connecteur enfichable (1) selon l'une des revendications 1 à 10, **caractérisé en ce que** dans au moins un passage (6) qui est formé à chaque fois dans le boîtier de connecteur (4) en direction du connecteur homologue (19) est inséré à chaque fois un élément de serrage (7) qui est à chaque fois conçu pour pouvoir être relié dans un évidement correspondant (34) qui est formé en alignement avec le passage respectif (6) dans un boîtier de connecteur homologue (20) pour pouvoir être inséré et relié par complémentarité de force au boîtier de connecteur homologue (20).

12. Agencement de connecteur enfichable (1) selon la revendication 11, **caractérisé en ce que** l'élément de serrage respectif (7) est relié à l'élément de fixation, dans lequel l'élément de fixation est conçu, lorsqu'il est relié à l'élément de fixation du connecteur homologue (19), pour presser l'élément de serrage respectif (7) (7) dans l'évidement correspondant (34) du boîtier de connecteur homologue (20).

13. Agencement de connecteur enfichable (1) selon l'une des revendications 1 à 12, **caractérisé en ce que** le conducteur électrique (3) est un conducteur électrique plat.

14. Agencement de connecteur enfichable (1) selon l'une des revendications 1 à 13, **caractérisé en ce que** le conducteur électrique (3) est formé pour transmettre un courant dans la plage comprise entre 300 A et 600 A.

15. Connecteur enfichable (30) avec un agencement de connecteur enfichable (1) selon l'une des revendications 1 à 14 et un connecteur homologue (19) correspondant au connecteur (2), dans lequel la surface de contact (27) à chaque fois formée sur chaque conducteur électrique (3), respectivement la surface de contact (27) à chaque fois formée sur chaque élément de contact (31), établit un contact électrique à chaque fois avec la surface de contact homologue (26) à chaque fois formée sur l'élément de contact homologue correspondant (22) du connecteur homologue (19).
